# EUROPÄISCHE PATENTSCHRIFT

(11) **EP 2 111 525 B1**
(45) Veröffentlichungstag und Bekanntmachung des Hinweises auf die Patenterteilung: **02.05.2012**
(21) Anmeldenummer: 08702270.3
(22) Anmeldetag: 18.01.2008
(51) Int. Cl.: F41A 3/16, F41A 19/58, F41A 19/63

(54) **KAMMERVERSCHLUSSSTÜCK FÜR EINE LASERBASIERTE PATRONENZÜNDUNG**
CHAMBER CLOSING PIECE FOR LASER-BASED BULLET FIRING
ÉLÉMENT DE FERMETURE DE CHAMBRE POUR UNE MISE À FEU DE CARTOUCHE LASER

(30) Priorität: 21.01.2007 DE 202007001155 U
(43) Veröffentlichungstag der Anmeldung: 28.10.2009
(73) Patentinhaber: Voere Holding GmbH, 6330 Kufstein (AT)
(72) Erfinder: RUHLAND, Alfons, 6330 Kufstein (AT); OBERGANTSCHNIG, Michael, 6300 Wörgl (AT)
(86) Internationale Anmeldenummer: PCT/IB2008/000111
(87) Internationale Veröffentlichungsnummer: WO 2008/087540

(56) Entgegenhaltungen:
- EP-A2- 0 112 526
- DE-A1- 3 810 048
- US-A- 2 775 920
- US-A- 4 730 407
- US-A- 5 301 448
- US-A- 5 755 056
- US-B1- 6 430 861

## Beschreibung

Die vorliegende Erfindung betrifft ein Kammerverschlussstück für Schusswaffen mit einer laserbasierten Einrichtung zur Zündung einer mündungsseitig vor dem Kammerverschlussstück vorsehbaren Patrone, mit den im Oberbegriff des Patentanspruchs 1 angegebenen Merkmalen. Ein derartiges Kammerverschlussstück ist aus der DE 38 10 048 bekannt. Aus dem Stand der Technik sind Kammerverschlüsse für Schusswaffen mit rein mechanischer Zündeinrichtung bekannt, bei welchen beispielsweise eine Schlagbolzenfeder durch das Öffnen des Kammerverschlusses gespannt wird und diese Schlagbolzenfeder beim Auslösen des Schusses einen Schlagbolzen beispielsweise auf das Zündhütchen einer im Patronenlager befindlichen Patrone schlagen lässt, wobei der Schuss bricht.

Diese zum Stand der Technik gehörenden Kammerverschlüsse mit rein mechanischer Zündeinrichtung sind in vielerlei Hinsicht nachteilig:
Ein besonders gravierender Nachteil dieser bekannten, rein mechanisch funktionierenden Kammerverschlüsse ist in deren sehr ausgeprägter und langer Zündzeit zwischen Betätigung des Abzuges und der Zündung der Patrone im Bereich von 2,5 Millisekunden bis 9,0 Millisekunden zu sehen.

Diese überaus lange Zündzeitverzögerung führt zu dem Nachteil, dass das Geschoss länger in der dortigen Schusswaffe verbleibt und ungewollte Bewegungen der Schusswaffe über einen messbaren Zeitraum hinweg einen insbesondere beim Wettbewerb äußerst nachteiligen Einfluss auf die Präzision der Schusswaffe ausüben können.

Ein weiterer Nachteil der zum Stand der Technik gehörenden Kammerverschlüsse mit rein mechanischer Zündeinrichtung ist in deren großer Anzahl von bewegten Teilen zu sehen.

Die hohe Anzahl von bewegten Teilen geht dort bei der Schussauslösung mit einer ausgeprägten Massenbewegung einher, welche zu gefürchteten Schwingungen des gesamten Waffensystems führt. Diese Schwingungen bewirken eine deutliche Verbreiterung des Streukreises und haben daher eine dramatische Verschlechterung der Schusspräzision zur Folge.

Nachteilig ist im Falle der aus dem Stand der Technik bekannten Kammerverschlüsse mit rein mechanischer Zündeinrichtung ferner der dort in erheblichem Maße ausgeprägte, erforderliche Wartungsaufwand, beispielsweise für das Reinigen und Ölen.

Weitere Nachteile der zum Stand der Technik zählenden Kammerverschlüsse mit rein mechanischer Zündung sind in deren hohem Gewicht und den durch die zahlreichen bewegten Teile bedingten hohen Herstellungskosten zu sehen.

Aufgabe der vorliegenden Erfindung ist daher die Bereitstellung eines Kammerverschlussstückes für Schusswaffen, welches die Einhaltung einer besonders kurzen Zündzeit zwischen Betätigung des Abzuges und Zündung der Patrone gestattet, welches im Vergleich zu einem Kammerverschlussstück mit rein mechanischer Zündeinrichtung eine deutlich bessere Schusspräzision der jeweiligen Schusswaffe ermöglicht, deren Anzahl von bewegten Teilen und deren Massenbewegungen besonders gering sind, wodurch die Schusspräzision nachteilig beeinflussende Schwingungen des Waffensystems weitgehend ausgeschlossen werden, welches bei seinem Einsatz eine hervorragende Schusspräzision gestattet, dessen Wartungsaufwand sehr gering ist, welches gegen ein Kammerverschlussstück mit rein mechanischer Zündeinrichtung ohne vorherige Umbaumaßnahmen schnell und einfach austauschbar ist, dessen Gewicht geringer als das Gewicht eines Kammerverschlussstückes mit rein mechanischer Zündeinrichtung ist und dessen Herstellungskosten niedriger sind als diejenigen Herstellungskosten, welche für ein Kammerverschlussstück mit rein mechanischer Zündeinrichtung aufzuwenden sind.

Erfindungsgemäß wird diese Aufgabe bei einem gattungsgemäßen Kammerverschlussstück durch die im kennzeichnenden Teil des Patentanspruchs 1 angegebenen Merkmale gelöst.
Besonders bevorzugte Ausführungsformen sind Gegenstand der Unteransprüche.
Ausführungsbeispiele der Erfindung werden anhand der Zeichnungen näher beschrieben. Es zeigen:
Figur 1 einen schematischen Längsschnitt durch eine Schusswaffe, welche ein erfindungsgemäßes Kammerverschlussstück mit einer laserbasierten Einrichtung zur Zündung einer Patrone umfasst;
Figur 2 einen schematischen Längsschnitt durch eine Schusswaffe, welche ein erfindungsgemäßes Kammerverschlussstück umfasst, dass über einen Spannschieber sicherbar ist, wobei die eine Feder umfassende Sicherungseinrichtung des Kammerverschlussstückes entspannt ist, so dass eine Schussauslösung nicht möglich ist;
Figur 3 einen schematischen Längsschnitt durch eine Schusswaffe, welche ein erfindungsgemäßes Kammerverschlussstück umfasst, das über einen Spannschieber sicherbar ist, wobei die eine Feder umfassende Sicherungseinrichtung des Kammerverschlussstückes gespannt ist, so dass eine Schussauslösung möglich ist;

Das erfindungsgemäße Kammerverschlussstück (1) für Schusswaffen ist in der Regel in einer Verschlusshülse (5) eines Systemkastens (2) drehbar und reversibel nach vorne in Richtung der Laufmündung (3) und nach hinten in Richtung des Hinterschaftes (4) bewegbar.

Wie aus den Figuren 1 bis 3 hervorgeht, umfasst das erfindungsgemäße Kammerverschlussstück (1) im Allgemeinen eine oder mehrere Einrichtungen (8) zur mittelbaren oder unmittelbaren Zündung einer mündungsseitig von dem Kammerverschlussstück (1) vorsehbaren Patrone (9).

Diese Einrichtung (8) zur Zündung der Munition (9) beruht auf einem laserbasierten Wirkprinzip.

Wie Figur 1 zu entnehmen ist, umfassen im Falle des erfindungsgemäßen Kammerverschlussstückes (1) die eine oder die mehreren Einrichtungen (8) zur Zündung einer mündungsseitig vor dem Kammerverschlussstück (1) vorsehbaren Munition oder Patrone (9) eine oder mehrere Einrichtungen (16) zur Erzeugung eines oder mehrerer Laserstrahlen, wobei der oder die erzeugten Laserstrahlen mittelbar oder unmittelbar auf den Boden (10) der Munition oder Patrone (9) mittig und/oder randwärts richtbar und/oder fokussierbar sind.

Bei der Einrichtung (16) zur Erzeugung des oder der Laserstrahlen kann es sich beispielsweise um eine oder mehrere Laser-Dioden, Halbleiterlaser, Excimer-Laser, Gas-Laser, Festkörper-Laser, Festkörper-Laser-Dioden, chemische Laser, molekulare Gas-Laser oder um optisch angeregte molekulare Gas-Laser, handeln.

Vorzugsweise kann bei dem erfingsgemäßen Kammerverschlussstückes (1) mit Laser-Zündung der Munitionsstoßboden (6) des Kammerverschlussstückes (1) gasdicht geschlossen ausgebildet sein und zum Durchtritt des von der Einrichtung (16) zur Erzeugung eines Laserstrahles erzeugten Laserstrahles auf den Boden (10) der Munition oder Patrone (9) mindestens eine für den erzeugten Laserstrahl transparente Scheibe (17) oder Platte umfassen.

In dem Strahlengang zwischen der Einrichtung (16) zur Erzeugung eines Laserstrahles und dem Boden (10) der Patrone oder Munition (9) können eine oder mehrere optische oder elektronische Sammellinsen zur Fokussierung des Laserstrahles auf den Mittenbereich oder auf den Randbereich des Bodens (10) einer Munition oder Patrone (9) vorgesehen sein.

Ein Vorteil des erfindungsgemäßen Kammerverschlussstückes (1) mit Laser-Zündung ist darin zu sehen, dass es sich bei der mit einem Kammerverschlussstück (1) mit einer Einrichtung (8) zur laserbasierten Zündung zündbaren Munition (9) vorzugsweise um Randfeuerpatronen oder Zentralfeuerpatronen herkömmlicher Bauart handelt.

In bevorzugten Ausführungsformen können in dem Kammerverschlussstück (1) und/oder in dem Schaft (4) und/oder in dem Systemkasten (2) eine oder mehrere Einrichtungen (14) zur Stromerzeugung und/oder eine oder mehrere Einrichtungen (15) zur Stromspeicherung vorgesehen sein.

Die Einrichtungen (14) zur Stromerzeugung können beispielsweise auf dem Piezo-Prinzip beruhen oder in Form mechanischer Generatoren oder in der Form von Photovoltaik-Elementen ausgebildet sein.

Die Einrichtungen (15) zur Stromspeicherung können beispielsweise in Form von Kondensatoren und/oder Akkumulatoren oder Batterien ausgebildet sein.

Das erfindungsgemäße Kammerverschlussstück (1) kann ferner Bestandteil einer Sicherheitseinrichtung für Schusswaffen sein, wobei es sich bei der Sicherheitseinrichtung um eine Sicherung mittels per Hand bedienbarem Sicherungshebel, eine Flügelsicherung, eine Schiebesicherung, eine Druckknopfsicherung, eine Hahnsicherung, eine Magazinsicherung, eine interne Verschlusssicherung oder eine Zündstiftsicherung handeln kann.

Wie insbesondere aus den Figuren 2 und 3 hervorgeht, kann in dem Kammerverschlussstück (1) als Sicherheitssystem eine Feder (18) vorgesehen sein, welche mittels eines systemkastenseitigen und/oder schaftseitigen Spannschiebers (19) reversibel vollständig oder teilweise spannbar oder entspannbar ist und/oder in ihrer Lage reversibel veränderbar ist und/oder in ihrer Ausrichtung reversibel veränderbar ist.

In der Regel kann dann nur in vollständig gespanntem Zustand der Feder (18) und lediglich in einer bestimmten Ausrichtung und Lage der Feder (18) die Einrichtung (8) zur Zündung einer mündungsseitig von dem Kammerverschlussstück (1) vorsehbaren Munition oder Patrone (9) zur Abgabe eines die Munition oder Patrone (9) zündenden laserbasierten Impulses über die Abzugseinrichtung (13) gesichert veranlassbar sein.

Ein besonderer Vorteil des erfindungsgemäßen Kammerverschlussstückes (1) liegt darin, dass die zwischen dem Betätigen des Abzuges (13) und der laserbasierten Zündung der Patrone (9) verstreichende Zündzeit viel kürzer als bei den Kammerverschlüssen des Standes der Technik ist und im Bereich von 0,1 Millisekunden bis 2,0 Millisekunden liegt.

Ein weiterer gravierender Vorteil des erfindungsgemäßen Kammerverschlussstückes (1) ist darin zu sehen, dass es trotz der Beinhaltung einer Einrichtung (8) zur laserbasierten Zündung einer Patrone (9) gegen ein Kammerverschlussstück mit mechanischer Zündung wegen gleicher äußerer Abmessungen ohne vorherige Umbaumaßnahmen schnell und einfach auswechselbar ist.

So kann bei sehr langanhaltenden, extrem tiefen Temperaturen, welche der Einrichtung (15) zur Stromspeicherung nicht zuträglich sind, schnell und bequem ein Austausch des erfindungsgemäßen Kammerverschlussstückes (1) gegen ein meist ohnehin in den Händen des legalen Schusswaffenbesitzers befindliches, beim Waffenkauf erworbenes Kammerverschlussstück mit rein mechanischer Zündungseinrichtung, vorgenommen werden.

Bei der Einrichtung zur Auslösung der laserbasierten Zündungseinrichtung (16) des Kammerverschlussstückes (1) kann es sich beispielsweise um eine mechanische Abzugseinrichtung (13) und/oder um eine elektronische und/oder elektrische, mit dem Kammerverschlussstück (1) drahtgebunden oder drahtlos in Verbindung stehende Abzugseinrichtung (13) handeln.

Das erfindungsgemäße Kammerverschlussstück (1) kann zur Unfallsverhütung sowie zur Verbrechensverhütung mit einer elektronischen Sicherungseinrichtung drahtlos oder drahtgebunden in Verbindung stehen.

In der Regel kann diese Sicherungseinrichtung zum Beispiel die Nutzungsberechtigung des Benutzers ermitteln durch Eingabe oder Einlesen eines bestimmten elektromagnetischen Codes und/oder durch Eingabe biometrischer Daten und anhand eines anschließenden Vergleiches der eingegebenen biometrischen Daten und/oder des eingegebenen elektromagnetischen Codes mit auf einer schusswaffeninternen Speichereinrichtung zuvor abgelegten, biometrischen Daten einer zur Nutzung berechtigten Person und/oder mit zur Benutzung zugelassenen elektromagnetischen Codes.

Vorzugsweise bewirkt diese Sicherungseinrichtung lediglich im Falle einer Übereinstimmung der biometrischen Daten und/oder der elektromagnetischen Codes eine Freigabe der Einrichtung (8) zur Zündung der Munition (9) gegenüber einem schussauslösenden Signal der Abzugseinrichtung (13).

Diese Sicherungseinrichtung kann beispielsweise in dem Kammerverschlussstück (1) und/oder in dem Systemkasten (2) und/oder in dem Schaft (4) und/oder in der Abzugseinrichtung (13) reversibel oder irreversibel vorgesehen sein und gegebenenfalls einen Kartenleser oder eine Einrichtung zur Erfassung eines Fingerabdruckes oder des Augenhintergrundes umfassen.

Alternativ oder zusätzlich hierzu kann das erfindungsgemäße Kammerverschlussstück (1) mit einer elektronischen Sicherungseinrichtung drahtlos oder drahtgebunden in Verbindung stehen oder eine elektronische Sicherungseinrichtung umfassen, welche beispielsweise in der Form eines elektrischen oder elektronischen Schalters ausgebildet ist.

Dieser Sicherungs-Schalter kann vorzugsweise zumindest zwischen einer Sicherungsstellung und einer Feuer-Stellung reversibel hin-und her-bewegbar sein, wobei lediglich im Falle der Feuer-Stellung eine Freigabe der Einrichtung (8) zur Zündung der Munition (9) gegenüber einem schussauslösenden Signal der Abzugseinrichtung (13) erfolgt.

Auch diese schalterförmige Sicherungseinrichtung kann in dem Kammerverschlussstück (1) und/oder in dem Systemkasten (2) und/oder in dem Schaft (4) und/oder in der Abzugseinrichtung (13) reversibel oder irreversibel vorgesehen sein.

Zur Schützenidentifizierung kann das erfindungsgemäße Kammerverschlussstück (1) mit einer ein- oder mehrteiligen Einrichtung zur Ermittlung und Speicherung der Uhrzeit und des Datums einer mittelbaren oder unmittelbaren Betätigung der Einrichtung (8) zur Zündung einer Patrone (9) drahtlos oder drahtgebunden in Verbindung stehen oder eine solche Einrichtung umfassen.

Alternativ oder zusätzlich zu der vorgenannten Einrichtung kann das erfindungsgemäße Kammerverschlussstück (1) mit einer ein- oder mehrteiligen Einrichtung zur Gewinnung und Speicherung biometrischer Daten derjenigen Person, welche die Einrichtung (8) zur Zündung einer Munition (9) mittelbar oder unmittelbar aktiviert hat, drahtlos oder drahtgebunden in Verbindung stehen oder eine solche Einrichtung umfassen.

Jede der vorgenannten beiden Einrichtungen kann in dem Kammerverschlussstück (1) und/oder in dem Systemkasten (2) und/oder in dem Schaft (4) und/oder in der Abzugseinrichtung (13) reversibel oder irreversibel vorgesehen sein.

In besonders bevorzugten Ausführungsformen kann das erfindungsgemäße Kammerverschlussstück (1) eine oder mehrere akustische und/oder optische und/oder mechanische Anzeigeeinrichtungen für den Stromversorgungszustand oder Ladezustand der Einrichtung (15) zur Stromspeicherung und/oder der Funktionsfähigkeit der Einrichtung (14) zur Stromerzeugung und/oder der Bereitschaft der Einrichtung (16) zur Erzeugung eines Laserstrahles, umfassen oder hiermit in drahtloser oder drahtgebundener Verbindung stehen.

Das erfindungsgemäße Kammerverschlussstück (1) trägt im Allgemeinen, an seiner Außenseite herausragend, ein oder mehrere Verriegelungsnocken oder Verriegelungswarzen zum Eingriff in korrespondierende Aussparungen des Systemkastens (2).

In der Regel umfasst das erfindungsgemäße Kammerverschlussstück (1) im seitlichen Bereich seines Munitionstoßbodens (6) ein oder mehrere krallenartige Einrichtungen zum automatischen Herausziehen der leeren Hülse aus dem Patronenlager, nachdem das Geschoss den Lauf verlassen hat.

Zusammenfassend ist festzustellen, dass im Rahmen der vorliegenden Erfindung ein Kammerverschlussstück für Schusswaffen bereitgestellt wird, welches die Einhaltung einer besonders kurzen, zwischen der Betätigung des Abzuges und der Zündung der Patrone liegenden Zündzeit gestattet, beispielsweise im Bereich von 0,1 Millisekunden bis 2,0 Millisekunden.

Ein besonderer Vorteil des erfindungsgemäßen Kammerverschlussstückes ist also darin zu sehen, dass bei seinem Einsatz grundsätzlich eine hervorragende Schusspräzision auch wegen der extrem kurzen Zündzeit zwischen Betätigung des Abzuges und Zündung der Patrone erreichbar ist.

Insbesondere im Vergleich zu den bekannten Kammerverschlussstücken mit rein mechanischen Zündeinrichtungen ist beim Einsatz des erfindungsgemäßen Kammerverschlussstückes eine deutlich verbesserter Schusspräzision erreichbar.

Denn Im Falle des erfindungsgemäßen Kammerverschlussstückes ist daneben die Anzahl von bewegten Teilen besonders gering.
Aufgrund der geringen Anzahl von bewegten Teilen und der damit verbundenen äußerst geringen Massenbewegungen wird die Entstehung von die Schusspräzision nachteilig beeinflussenden Schwingungen erheblich reduziert oder gar ausgeschlossen. Auch hierdurch wird folglich eine deutliche Verbesserung der Schusspräzision erreicht.

Vorteilhaft ist im Falle des erfindungsgemäßen Verschlussstückes ferner, dass der erforderliche Wartungsaufwand ausgesprochen niedrig ist, da ein Ölen mechanischer Teile entfällt.

Von besonderem Vorteil ist im Falle des erfindungsgemäßen Kammerverschlussstückes der Umstand, dass es aufgrund gleicher äußerer Abmessungen ohne vorherige Umbaumaßnahmen schnell, einfach und mühelos gegen ein bereits vorhandenes Kammerverschlussstück mit rein mechanischer Zündeinrichtung austauschbar ist, so dass für den Besitzer einer Schusswaffe mit mechanisch zündendem Kammerverschluss schnell und mühelos ein Umstellen auf das erfindungsgemäße Kammerverschlussstück mit laserbasierter Zündung möglich ist.

Vorteilhaft ist bei dem erfindungsgemäßen Kammerverschlussstück ferner dessen geringes Gewicht, welches deutlich niedriger als das Gewicht eines Kammerverschlussstückes mit rein mechanischer Zündeinrichtung ist.

Schließlich ist das erfindungsgemäße Kammerverschlussstück auch deswegen vorteilhaft, weil dessen Herstellungskosten insbesondere aufgrund der geringen Anzahl von bewegten Teilen niedriger sind als diejenigen Herstellungskosten, welche für ein Kammerverschlussstück mit rein mechanischer Zündeinrichtung aufzuwenden sind.

## Patentansprüche

1. Kammerverschlussstück (1) für Schusswaffen, welches in der Verschlusshülse (5) eines Systemkastens (2) reversibel nach vorne in Richtung der Laufmündung (3) und nach hinten in Richtung des Hinterschaftes (4) bewegbar ist, wobei die Schusswaffe eine oder mehrere Einrichtungen (16) zur mittelbaren oder unmittelbaren Zündung einer mündungsseitig vor dem Kammerverschlussstück (1) vorsehbaren Patrone (9) herkömmlicher Bauart umfasst, wobei diese Einrichtung (16) zur Zündung der Munition (9) auf einem laserbasierten Wirkprinzip beruht, **dadurch gekennzeichnet, dass** das Kammerverschlussstück (1) drehbar ist, und dass das Kammerverschlussstück (1) die Einrichtungen (16) zur Zündung umfasst, und trotz der Beinhaltung einer Einrichtung (8) zur laserbasierten Zündung einer Patrone (9) gegen ein Kammerverschlussstück mit mechanischer Zündung wegen gleicher äußerer Abmessungen ohne vorherige Umbaumaßnahmen schnell und einfach auswechselbar ist.

2. Kammerverschlussstück (1) nach Anspruch 1 **dadurch gekennzeichnet, dass** die eine oder die mehreren Einrichtungen (8) zur Zündung einer mündungsseitig vor dem Kammerverschlussstück (1) vorsehbaren Munition oder Patrone (9) eine oder mehrere Einrichtungen (16) zur Erzeugung eines oder mehrerer Laserstrahlen umfassen, wobei der oder die erzeugten Laserstrahlen mittelbar oder unmittelbar auf den Boden (10) der Munition oder Patrone (9) mittig und/oder randwärts richtbar und/oder fokussierbar sind.

3. Kammerverschlussstück nach Anspruch 2, **dadurch gekennzeichnet, dass** es sich bei der Einrichtung (16) zur Erzeugung eines Laserstrahles um eine oder mehrere Laser-Dioden, Halbleiterlaser, Excimer-Laser, Gas-Laser, Festkörper-Laser, chemische Laser, molekulare Gas-Laser oder um optisch angeregte molekulare Gas-Laser, handelt.

4. Kammerverschlussstück (1) nach Anspruch 2 oder 3, **dadurch gekennzeichnet, dass** der Munitionsstoßboden (6) des Kammerverschlussstückes (1) gasdicht geschlossen ausgebildet ist und zum Durchtritt des von der Einrichtung (16) zur Erzeugung eines Laserstrahles erzeugten Laserstrahles auf den Boden (10) der Munition oder Patrone (9) mindestens eine für den erzeugten Laserstrahl transparente Scheibe (17) oder Platte umfasst.

5. Kammerverschlussstück (1) nach einem der Ansprüche 2 bis 4, **dadurch gekennzeichnet, dass** in dem Strahlengang zwischen der Einrichtung (16) zur Erzeugung eines Laserstrahles und dem Boden (10) der Patrone oder Munition (9) eine oder mehrere optische oder elektronische Sammellinsen zur Fokussierung des Laserstrahles auf den Mittenbereich oder auf den Randbereich des Bodens (10) einer Munition oder Patrone (9) vorgesehen sind.

6. Kammerverschlussstück (1) nach einem der Ansprüche 2 bis 5, **dadurch gekennzeichnet, dass** es sich bei der mit einem Kammerverschlussstück (1) mit einer Einrichtung (8) zur laserbasierten Zündung zündbaren Munition (9) um Randfeuerpatronen oder Zentralfeuerpatronen herkömmlicher Bauart handelt.

7. Kammerverschlussstück (1) nach einem der Ansprüche 1 bis 6, **dadurch gekennzeichnet, dass** in dem Kammerverschiussstück (1) und/oder in dem Schaft (4) und/oder in dem Systemkasten (2) eine oder mehrere Einrichtungen (14) zur Stromerzeugung und/oder eine oder mehrere Einrichtungen (15) zur Stromspeicherung vorgesehen sind, wobei die Einrichtungen (14) zur Stromerzeugung auf dem Piezo-Prinzip beruhen oder in Form mechanischer Generatoren oder in der Form von Photovoltalk-Elementen ausgebildet sind und wobei die Einrichtungen (15) zur Stromspeicherung in Form von Kondensatoren und/oder Akkumulatoren oder Batterien ausgebildet sind.

8. Kammerverschlussstück (1) nach einem der Ansprüche 1 bis 7, **dadurch gekennzeichnet, dass** es Bestandteil einer Sicherheitseinrichtung für SchussWaffen ist, wobei es sich bei der Sicherheitseinrichtung um eine Sicherung mittels per Hand bedienbarem Sicherungshebel, eine Flügelsicherung, eine Schiebesicherung, eine Druckknopfsicherung, eine Hahnsicherung, eine Magazinsicherung, eine interne Verschlusssicherung oder eine Zündstiftsicherung handelt.

9. Kammerverschlussstück (1) nach Anspruch 8, **dadurch gekennzeichnet, dass** in dem Kammerverschlussstück (1) als Sicherheitssystem eine Feder (18) vorgesehen ist, welche mittels eines systemkastenseitigen und/oder schaftseitigen Spannschiebers (19) reversibel vollständig oder teilweise spannbar oder entspannbar ist und/oder in ihrer Lage reversibel veränderbar ist und/oder in ihrer Ausrichtung reversibel veränderbar ist, wobei nur in vollständig gespanntem Zustand der Feder (18) und lediglich in einer bestimmten Ausrichtung und Lage der Feder (18) die Einrichtung (8) zur Zündung einer mündungsseitig von dem Kammerverschlussstück (1) vorsehbaren Munition oder Patrone (9) zur Abgabe eines die Munition oder Patrone (9) zündenden laserbasierten Impulses über die Abzugseinrichtung (13) gesichert veranlassbar ist.

10. Kammerverschlussstück (1) nach einem der Ansprüche 1 bis 9, **dadurch gekennzeichnet, dass** die zwischen dem Betätigen der Abzugseinheit (13) und der laserbasierten Zündung der Patrone (9) verstreichende Zündzeit im Bereich von 0,1 Millisekunden bis 2,0 Millisekunden liegt.

11. Kammerverschlussstück (1) nach einem der Ansprüche 1 bis 10, **dadurch gekennzeichnet, dass** es sich bei der Einrichtung zur Auslösung der laserbasierten Zündungseinrichtung (12, 16) des Kammerverschlussstückes (1) um eine mechanische Abzugseinheit (13) und/oder um eine elektronische und/oder elektrische, mit dem Kammerverschlussstück (1) drahtgebunden oder drahtlos in Verbindung stehende Abzugseinheit (13) handelt.

12. Kammerverschlussstück (1) nach einem der Ansprüche 1 bis 11, **dadurch gekennzeichnet, dass** es zur Unfallsverhütung sowie zur Verbrechensverhütung mit einer elektronischen Sicherungseinrichtung drahtlos oder drahtgebunden in Verbindung steht, welche die Nutzungsberechtigung des Benutzers durch Eingabe oder Einlesen eines bestimmten elektromagnetischen Codes und/oder durch Eingabe biometrischer Daten anhand eines Vergleiches der eingegebenen biometrischen Daten und/oder des eingegebenen elektromagnetischen Codes mit auf einer schusswaffeninternen Speichereinrichtung zuvor abgelegten, biometrischen Daten einer zur Nutzung berechtigten Person und/oder mit zur Benutzung zugelassenen elektromagnetischen Codes ermittelt und lediglich im Falle einer Übereinstimmung der biometrischen Daten und/oder der elektromagnetischen Codes eine Freigabe der Einrichtung (8) zur Zündung der Patrone (9) gegenüber einem schussauslösenden Signal der Abzugseinheit (13) bewirkt, wobei diese Sicherungseinrichtung in dem Kammerverschlussstück (1) und/oder in dem Systemkasten (2) und/oder in dem Schaft (4) und/oder in der Abzugseinheit (13) reversibel oder irreversibel vorgesehen ist.

13. Kammerverschlussstück (1) nach einem der Ansprüche 1 bis 12, **dadurch gekennzeichnet, dass** es mit einer oder mehreren elektronischen Sicherungseinrichtungen drahtlos oder drahtgebunden in Verbindung steht oder eine oder mehrere elektronische Sicherungseinrichtungen umfasst, welche in der Form eines elektrischen oder elektronischen Schalters ausgebildet ist, der zwischen einer Sicherungsstellung und einer Feuer-Stellung reversibel hin-und her-bewegbar ist, wobei lediglich im Falle der Feuer-Stellung eine Freigabe der Einrichtung (8) zur Zündung der Patrone (9) gegenüber einem schussauslösenden Signal der Abzugseinheit (13) erfolgt und wobei diese Sicherungseinrichtung in dem Kammerverschlussstück (1) und/oder in dem Systemkasten (2) und/oder in dem Schaft (4) und/oder in der Abzugseinheit (13) reversibel oder irreversibel vorgesehen ist.

14. Kammerverschlussstück (1) nach einem der Ansprüche 1 bis 13, **dadurch gekennzeichnet, dass** es zur Schützenidentifizierung mit einer ein- oder mehrteiligen Einrichtung zur Ermittlung und Speicherung der Uhrzeit und des Datums einer mittelbaren oder unmittelbaren Betätigung der Einrichtung (8) zur Zündung einer Patrone (9) und/oder mit einer ein- oder mehrteiligen Einrichtung zur Gewinnung und Speicherung biometrischer Daten derjenigen Person, welche die Einrichtung (8) zur Zündung einer Patrone (9) mittelbar oder unmittelbar aktiviert hat, drahtlos oder drahtgebunden in Verbindung steht oder solche Einrichtungen umfasst, wobei diese Einrichtungen in dem Kammerverschlussstück (1) und/oder in dem System kasten (2) und/oder in dem Schaft (4) und/oder in der Abzugseinheit (13) reversibel oder irreversibel vorgesehen sind.

15. Kammerverschlussstück (1) nach einem der Ansprüche 1 bis 14, **dadurch gekennzeichnet, dass** es eine oder mehrere akustische und/oder optische und/oder mechanische Anzeigeeinrichtungen für den Stromversorgungszustand oder Ladezustand der Einrichtung (15) zur Stromspeicherung und/oder der Funktionsfähigkeit der Einrichtung (14) zur Stromerzeugung und/oder der Bereitschaft der Einrichtung (12) zur Erzeugung eines elektrischen Impulses und/oder der Bereitschaft der Einrichtung (16) zur Erzeugung eines Laserstrahles, umfasst.

## Claims

1. A bolt action part (1) for firearms, which is reversibly movable in the forward direction of the barrel muzzle (3) and to the rear in the direction of the rear stock (4) in the bolt case (5) of an action (2) and the firearm comprising one or more devices (16) for the direct or indirect firing of a cartridge (9) of typical construction, which may be provided on the muzzle side in front of the bolt action part (1), this device (16) for firing the ammunition (9) being based on a laser-based operating principle, **characterized in that** the bolt action part (1) is movable rotatably and that the bolt action part (1) comprises the device (16) for firing and in spite of containing a device (8) for laser-based firing of a cartridge (9), is rapidly and easily replaceable without prior reconfiguration measures with a bolt action part using mechanical firing because of identical external dimensions.

2. The bolt action part (1) according to Claim 1, **characterized in that** it comprises one or more devices (8) for firing ammunition or a cartridge (9), which may be provided on the muzzle side in front of the bolt action part (1), and one or more devices (16) for generating one or more laser beams, the generated laser beam(s) being able to be oriented and/or focused indirectly or directly on the center and/or the edge of the base (10) of the ammunition or cartridge (9).

3. The bolt action part according to Claim 2, **characterized in that** the device (16) for generating a laser beam comprises one or more laser diodes, semiconductor lasers, excimer lasers, gas lasers, solid-state lasers, chemical lasers, molecular gas lasers, or optically excited molecular gas lasers.

4. The bolt action part (1) according to Claim 2 or 3, **characterized in that** the ammunition recoil plate (6) of the bolt action part (1) is implemented as closed gas-tight and comprises at least one pane (17) or plate which is transparent to the generated laser beam for the passage of the laser beam generated by the device (16) for generating a laser beam onto the base (10) of the ammunition or cartridge (9).

5. The bolt action part (1) according to one of Claims 2 through 4, **characterized in that**, in the beam path between the device (16) for generating a laser beam and the base (10) of the cartridge or ammunition (9), one or more optical or electronic convergent lenses are provided for focusing the laser beam on the central area or on the edge area of the base (10) of ammunition or a cartridge (9).

6. The bolt action part (1) according to one of Claims 2 through 5, **characterized in that** the ammunition (9), which can be fired using a bolt action part (1) having a device (8) for laser-based firing, are rimfire cartridges or centerfire cartridges of typical construction.

7. The bolt action part (1) according to one of Claims 1 through 6, **characterized in that** one or more devices (14) for power generation and/or one or more devices (15) for power storage are provided in the bolt action part (1) and/or in the stock (4) and/or in the action (2), the devices (14) for power generation being based on the piezo principle or being implemented in the form of mechanical generators or in the form of photovoltaic elements and the devices (15) for power storage being implemented in the form of capacitors and/or storage cells or batteries.

8. The bolt action part (1) according to one of Claims 1 through 7, **characterized in that** it is a component of a safety device for firearms, the safety device being a safety having a safety lever operable by hand, a thumb safety, a slide safety, a pushbutton safety, a hammer safety, a magazine safety, an internal bolt safety, or a firing pin safety.

9. The bolt action part (1) according to Claim 8, **characterized in that** a spring (18) is provided in the bolt action part (1) as a safety system, which can be completely or partially tensioned or relaxed reversibly using an action-side and/or stock-side tensioning slide (19) and/or is reversibly changeable in its location and/or is reversibly changeable in its orientation, the device (8) for firing ammunition or a cartridge (9) which may be provided on the muzzle side in front of the bolt action part (1) only being able to be caused to safely deliver a laser-based pulse, which fires the ammunition or cartridge (9), via the trigger device (13) in the completely tensioned state of the spring (18) and solely in a specific orientation and location of the spring (18).

10. The bolt action part (1) according to one of Claims 1 through 9, **characterized in that** the firing time which passes between the actuation of the trigger unit (13) and the laser-based firing of the cartridge (9) is in the range from 0.1 ms to 2.0 ms.

11. The bolt action part (1) according to one of Claims 1 through 10, **characterized in that** the device for triggering the laser-based firing device (12, 16) of the bolt action part (1) is a mechanical trigger unit (13) and/or an electronic and/or electrical trigger unit (13), which is connected to the bolt action part (1) by wire or wirelessly.

12. The bolt action part (1) according to one of Claims 1 through 11, **characterized in that**, for accident prevention and for crime prevention, it is connected by wire or wirelessly to an electronic safety device, which ascertains the usage authorization of the user by inputting or reading in a specific electromagnetic code and/or by inputting biometric data on the basis of a comparison of the input biometric data and/or the input electromagnetic code to biometric data, which was previously stored on a firearm-internal storage device, of a person authorized for use and/or to electromagnetic codes authorized for usage, and only causes a release of the device (8) for firing the cartridge (9) with respect to a shot-triggering signal of the trigger unit (13) in case of correspondence of the biometric data and/or the electromagnetic codes, this safety device being reversibly or irreversibly provided in the bolt action part (1) and/or in the action (2) and/or in the stock (4) and/or in the trigger unit (13).

13. The bolt action part (1) according to one of Claims 1 through 12, **characterized in that** it is connected by wire or wirelessly to one or more electronic safety devices or comprises one or more electronic safety devices, which is implemented in the form of an electrical or electronic switch, which is reversibly movable back and forth between a safety setting and a fire setting, a release of the device (8) for firing the cartridge (9) with respect to a shot-triggering signal of the trigger unit (13) only occurring in the case of the fire setting, and this safety device being reversibly or irreversibly provided in the bolt action part (1) and/or in the action (2) and/or in the stock (4) and/or in the trigger unit (13).

14. The bolt action part (1) according to one of Claims 1 through 13, **characterized in that**, for shooter identification, it is connected by wire or wirelessly to a one-part or multipart device for ascertaining and storing the time of day and the date of a direct or indirect actuation of the device (8) for firing a cartridge (9) and/or to a one-part or multipart device for acquiring and storing biometric data of the person who has indirectly or directly activated the device (8) for firing a cartridge (9), or comprises such devices, these devices being provided reversibly or irreversibly in the bolt action part (1) and/or in the action (2) and/or in the stock (4) and/or in the trigger unit (13).

15. The bolt action part (1) according to one of Claims 1 through 14, **characterized in that** it comprises one or more acoustic and/or optical and/or mechanical display devices for the power supply state or charge state of the device (15) for power storage and/or the functional capability of the device (14) for power generation and/or the readiness of the device (12) for generating an electrical pulse and/or the readiness of the device (16) for generating a laser beam.

## Revendications

1. Pièce de culasse mobile (1) pour armes à feu qui est mobile dans le boîtier de culasse (5) d'une boîte de culasse (2) de façon réversible vers l'avant dans la direction de la bouche du canon (3) et vers l'arrière dans la direction de la partie avant de la crosse (4) l'arme à feu comprenant un ou plusieurs dispositifs (16) pour la mise à feu directe ou indirecte d'une cartouche (9) de type traditionnel, prévisible dans la bouche devant la pièce de culasse mobile (1), ce dispositif (16) de mise à feu de la munition (9) reposant sur un principe de fonctionnement à base de laser, **caractérisée en ce que** la pièce de culasse mobile (1) est pivotante et que la pièce de culasse mobile (1) comprend les dispositifs (16) pour la mise à feu et peut être rapidement et facilement changée pour une pièce de culasse mobile avec mise à feu mécanique sans opérations de transformation préalables en raison de dimensions extérieures identiques et malgré la présence d'un dispositif (8) pour la mise à feu à base de laser d'une cartouche (9).

2. Pièce de culasse mobile (1) selon la revendication 1 **caractérisée en ce qu'**un ou plusieurs dispositifs (8) pour la mise à feu d'une munition ou cartouche (9) prévisible dans la bouche devant la pièce de culasse mobile (1) comprennent un ou plusieurs dispositifs (16) pour produire un ou plusieurs rayons laser, le ou les rayons laser produits étant orientables au centre et/ou sur le bord et/ou concentrables directement ou indirectement sur le culot (10) de la munition ou de la cartouche (9).

3. Pièce de culasse mobile (1) selon la revendication 2 **caractérisée en ce que** concernant le dispositif (16) destiné à produire un rayon laser, il s'agit d'une ou plusieurs diodes laser, d'un laser à semi-conducteurs, d'un laser Excimer, d'un laser à gaz, d'un laser à corps solide, d'un laser chimique, d'un laser à gaz moléculaire ou d'un laser à gaz moléculaire à activation optique.

4. Pièce de culasse mobile (1) selon les revendications 2 ou 3 **caractérisée en ce que** la face de percussion de munition (6) de la pièce de culasse mobile (1) est conçue fermée hermétique aux gaz et comprend au moins une rondelle (17) ou plaque transparente pour le rayon laser produit pour laisser passer le rayon laser produit par le dispositif (16) de production d'un rayon laser sur le culot (10) de la munition ou cartouche (9).

5. Pièce de culasse mobile (1) selon les revendications 2 à 4 **caractérisée en ce que** dans la trajectoire du rayon, entre le dispositif (16) pour produire un rayon laser et le culot (10) de la cartouche ou munition (9), sont prévues une ou plusieurs lentilles collectrices optiques ou électroniques pour concentrer le rayon laser sur la zone centrale ou sur le bord du culot (10) d'une munition ou cartouche (9).

6. Pièce de culasse mobile (1) selon les revendications 2 à 5 **caractérisée en ce qu'**il s'agit de cartouches à percussion annulaire ou cartouches à percussion centrale de type traditionnel en ce qui concerne la munition (9) amorçable avec une pièce de culasse mobile (1) munie d'un dispositif (8) pour une mise à feu à base laser.

7. Pièce de culasse mobile (1) selon les revendications 1 à 6 **caractérisée en ce que** dans la pièce de culasse mobile (1) et/ou dans la crosse (4) et/ou dans le boîtier de culasse (2) sont prévus un ou plusieurs dispositifs (14) pour produire du courant et/ou un ou plusieurs dispositifs (15) pour accumulation de courant, les dispositifs (14) pour produire du courant reposant sur le principe piézoélectrique ou sont conçus sous la forme de générateurs mécaniques ou sous la forme d'éléments photovoltaïques et les dispositifs (15) pour accumuler du courant étant conçus sous la forme de condensateurs et/ou accumulateurs ou batteries.

8. Pièce de culasse mobile (1) selon les revendications 1 à 7 **caractérisée en ce qu'**elle est partie constitutive d'un système de sécurité pour armes à feu, pour laquelle il s'agit, concernant le système de sécurité, d'un blocage au moyen d'un levier de sûreté actionnable à la main, d'une sécurité à ailette, d'une sécurité à coulisse, d'une sécurité à bouton poussoir, d'une sécurité de chien, d'une sécurité de magasin, d'une sécurité de culasse interne ou d'une sécurité de percuteur.

9. Pièce de culasse mobile (1) selon la revendication 8 **caractérisée en ce que** dans la pièce de culasse mobile (1) un ressort (18) est prévu comme système de sécurité qui peut être entièrement ou partiellement tendu ou détendu de façon réversible au moyen d'un levier d'armement (19) du côté boîtier de culasse et/ou du côté crosse, et/ou modifiable de façon réversible dans sa position, et/ou modifiable de façon réversible dans son orientation, pour lequel seulement à l'état complètement tendu du ressort (18) et uniquement dans une certaine orientation et position du ressort (18), le dispositif (8) peut être intentionnellement bloqué sur le système de détente (13) pour la mise à feu d'une munition ou cartouche (9) prévisible côté bouche, par la pièce de culasse mobile (1), afin d'émettre une impulsion à base de laser mettant à feu la munition ou la cartouche (9).

10. Pièce de culasse mobile (1) selon les revendications 1 à 9 **caractérisée en ce que** le temps de mise à feu s'écoulant entre l'actionnement de l'ensemble de détente (13) et la mise à feu à base laser de la cartouche (9) se situe dans une gamme de 0,1 milliseconde à 2,0 millisecondes.

11. Pièce de culasse mobile (1) selon les revendications 1 à 10 **caractérisée en ce qu'**il s'agit pour le dispositif de déclenchement du système de mise à feu (12, 16) à base laser de la pièce de culasse mobile (1) d'un ensemble de détente (13) mécanique et/ou d'un ensemble de détente (13) électronique et/ou électrique relié par fil ou sans fil à la pièce de culasse mobile (1).

12. Pièce de culasse mobile (1) selon les revendications 1 à 11 **caractérisée en ce que**, pour la prévention des accidents ainsi que des crimes, elle est reliée sans fil ou par fil à un dispositif de blocage électronique, lequel transmet l'autorisation d'utilisation de l'utilisateur par introduction ou lecture d'un certain code électromagnétique et/ou par l'introduction de données biométriques en s'appuyant sur une comparaison des données biométriques introduites et/ou du code électromagnétique introduit avec des données biométriques préalablement mémorisées dans un système de mémoire interne à l'arme à feu d'une personne autorisée pour utilisation et/ou du code électromagnétique admis pour utilisation et ne déclenche un déblocage du dispositif (8) pour mise à feu de la cartouche (9) par rapport à un signal déclenchant le tir de l'ensemble de détente (13) qu'en cas de concordance des données biométriques et/ou des codes électromagnétiques, ce système de sécurité étant prévu réversible ou irréversible dans la pièce de culasse mobile (1) et/ou dans le boîtier de culasse (2) et/ou dans la crosse (4) et/ou dans l'ensemble de détente (13).

13. Pièce de culasse mobile (1) selon les revendications 1 à 12 **caractérisée en ce qu'**elle est reliée par fil ou sans fil à un ou plusieurs systèmes de sécurité électroniques ou comprend un ou plusieurs systèmes de sécurité électroniques, lesquels sont conçus sous la forme d'un interrupteur électrique ou électronique qui est mobile entre une position de sécurité et une position de tir, une autorisation du dispositif (8) pour la mise à feu de la cartouche (9) vis-à-vis d'un signal déclenchant le tir de l'ensemble de détente (13) n'ayant lieu qu'en cas de position de tir et ce système de sécurité étant prévu réversible ou irréversible dans la pièce de culasse mobile (1) et/ou dans le boîtier de culasse (2) et/ou dans la crosse (4) et/ou dans l'ensemble de détente (13).

14. Pièce de culasse mobile (1) selon les revendications 1 à 13 **caractérisée en ce qu'**elle est reliée par fil ou sans fil pour identifier le tireur, à un système monobloc ou multiple pour détecter et mémoriser l'heure et la date d'un actionnement direct ou indirect du dispositif (8) pour mise à feu d'une cartouche (9) et/ou à un système monobloc ou multiple pour acquisition et mémorisation de données biométriques de la personne qui a directement ou indirectement activé le dispositif (8) pour mise à feu d'une cartouche (9), ces systèmes étant prévus réversibles ou irréversibles dans la pièce de culasse mobile (1) et/ou dans le boîtier de culasse (2) et/ou dans la crosse (4) et/ou dans l'ensemble de détente (13).

15. Pièce de culasse mobile (1) selon les revendications 1 à 14 **caractérisée en ce qu'**elle comprend un ou plusieurs systèmes d'affichage acoustiques et/ou optiques et/ou mécaniques concernant l'état d'alimentation en courant ou l'état de charge du dispositif (15) pour l'accumulation de courant et/ou la capacité de fonctionnement du dispositif (14) pour la production de courant et/ou la disponibilité du dispositif (12) pour la production d'une impulsion électrique et/ou la disponibilité du dispositif (16) pour la production d'un rayon laser.
